# EUROPÄISCHE PATENTSCHRIFT

(11) **EP 0 631 916 B1**
(45) Veröffentlichungstag und Bekanntmachung des Hinweises auf die Patenterteilung: **08.01.1997**
(21) Anmeldenummer: 94106891.8
(22) Anmeldetag: 03.05.1994
(51) Int. Cl.: B61D 1/08, B61D 31/00

(54) **Inneneinrichtung eines Schlaf- oder Liegeabteils mit mindestens zwei Liegeflächen**
Interior arrangement of a sleep- or rest compartment with at least two laying surfaces
Disposition interne d'un compartiment pour dormir ou se reposer avec au moins deux surfaces de conchage

(30) Priorität: 08.05.1993 DE 4315354
(43) Veröffentlichungstag der Anmeldung: 04.01.1995
(73) Patentinhaber: Waggonfabrik Talbot GmbH & Co.KG, 52070 Aachen (DE); INVENTIO AG, CH-6052 Hergiswil NW (CH)
(72) Erfinder: Nievelstein, Thomas, Dipl.Ing., D-52080 Aachen (DE); Werder, Joachim, CH 4133 Pratteln (CH)

(56) Entgegenhaltungen:
- EP-A- 0 384 262
- EP-B- 0 221 260
- FR-A- 2 493 120
- FR-E- 48 455
- US-A- 2 619 044

## Beschreibung

Die Erfindung bezieht sich auf eine Inneneinrichtung eines Schlaf- oder Liegeabteils, insbesondere für Eisenbahnfahrzeuge, mit den Merkmalen des Oberbegriffs des Patentanspruchs 1.

Diese Merkmale sind aus zahlreichen ausgeführten Fahrzeugen bekannt, druckschriftlich z. B. aus EP 0 221 260 B1. Die Siegeflächen bzw. deren Gestelle sind an einer ihrer Längsseiten an einer Abteiltrennwand angelenkt. Wenn sie zum Bilden eines Sitzabteils in eine "Tagstellung" hochgeklappt sind, kann die Unterseite der unteren Liegefläche ggf. eine Rückenlehne für darunter befindliche Sitzgelegenheiten bilden.
Die Dicke der Liegeflächen bzw. ihrer Auflagen vermindert - bei einer zerklüfteten Optik der Abteiltrennwand - die verfügbare Abteillänge (in Wagenlängsrichtung) und damit auch den verfügbaren Fußraum bei Verwendung des Abteils in der "Tagstellung".

Nach einer UIC-Vorschrift müssen die Polster von Sitzflächen in Schienenfahrzeugen zur Personenbeförderung anders als die von Liegeflächen ausgeführt werden, so daß es nicht möglich ist, eine Liegefläche tagsüber als Sitzfläche für die Passagiere zu verwenden.

Die Erfindung hat die Aufgabe, ausgehend von dem eingangs genannten Stand der Technik eine Inneneinrichtung mit einer vergrößerten verfügbaren Abteillänge bei einer optisch ansprechenderen Unterbringung der Liegeflächen in ihrer Tagstellung zu ermöglichen.

Diese Aufgabe wird erfindungsgemäß mit den kennzeichnenden Merkmalen des Patentanspruchs 1 gelöst.

Die kennzeichnenden Merkmale der Unteransprüche geben vorteilhafte Weiterbildungen der Erfindung an.

Die damit erstellte Prinziplösung bedeutet, daß die beiden übereinander angeordneten Liegeflächen oder Betten seitlich, also in ihrer Längsrichtung, weggeklappt werden können. Dabei wird das obere Bett in Eisenbahnwagen vorzugsweise wegen der durch Lichtraumprofile eingeschränkten Räumlichkeiten etwa in der Mitte zusammengefaltet und in eine Bettnische hineingeschoben oder -geklappt. Das untere Bett wird dann komplett gegen das obere Bett geklappt und bildet mit seiner sichtbaren Unterseite einen geschlossenen und glatten Abschluß der Bettnische. Wahlweise kann auch das Kopfende der unteren Liegefläche stehenbleiben, so daß sich unter diesem bei Tagstellung ein Abstellraum für Gepäck ergibt.

Gegenüber der eingangs erörterten konventionellen Lösung ergibt sich mit der erfindungsgemäßen Inneneinrichtung eine größere nutzbare Abteillänge, was gerade bei einer kompakten Abteilfolge in Doppelstockfahrzeugen wegen des gewonnenen Fußraums sehr viel wertvoller ist als die bei der konventionellen Lösung vorhandene größere Abteilbreite. Zudem geht der Trend bei modernen Schlafwagen zu Ein- bzw. Zweibettabteilen, so daß eine bei größerer Abteilbreite verfügbare breitere Sitzfläche (für drei Personen nebeneinander) ohnehin nicht mehr erforderlich ist.

Weitere Einzelheiten und Vorteile des Gegenstands ergeben sich aus der Zeichnung zweier Ausführungsbeispiele und deren folgender detaillierter Beschreibung.

Es zeigen in stark schematisierter Darstellung
- Figur 1: eine erste Variante einer Inneneinrichtung mit einer zum Herstellen einer Tagstellung faltbaren oberen und einer abdeckend vor diese schwenkbaren unteren Liegefläche,
- Figur 2: eine zweite Variante mit einer anderen Faltkinematik für die obere Liegefläche.

Ein im Querschnitt gezeigtes Oberstockabteil 1 eines doppelstöckigen Eisenbahn-Liegewagens ist gemäß **Figur 1** mit einer oberen Liegefläche 2 und einer unteren Liegefläche 3 ausgestattet, die in der durchgezogen gezeichneten Machtstellung mit einem geringfügigen Längsversatz übereinander angeordnet sind. Man blickt auf die abteilzugewandten Längsseiten der im Aufriß rechteckigen Liegeflächen, während deren Stirnseiten sich senkrecht zur Zeichnungsebene erstrecken.

Durch eine Trennwand 4 ist das Oberstockabteil 1 von einem Seitengang 5 abgeteilt, eine weitere, quer zur Blickrichtung verlaufende Abteiltrennwand 6 bildet die Begrenzung zum nächsten Abteil. In der der Trennwand 4 gegenüberliegenden Außen-Seitenwand ist ein Fenster (hier nicht dargestellt) vorgesehen. Unterhalb der unteren Liegefläche 3 sind noch Sitzgelegenheiten 7 angedeutet, deren Rückenlehne in der Machtstellung auf die Sitzflächen vorgeklappt ist. Unterhalb der Sitzgelegenheiten 7 kann Platz für Gepäckstücke der Reisenden bleiben.

Die obere Liegefläche 2 ist etwa in ihrer Längsmitte geteilt. Dort ist ein Scharnier-Gelenk 8 mit parallel zu den kurzen Stirnseiten verlaufender Achse angeordnet, das ein Knicken oder Falten der Liegefläche 2 in zwei etwa gleich lange Teilstücke 2S (seitengangnah) und 2F (fensternah) ermöglicht.

An der Abteiltrennwand 6 ist eine seitliche Führung 9 vorgesehen, in der an den Teilstücken 2S und 2F der Liegefläche 2 angebrachte Schwenkachsen 10 (seitengangnah) und 11 (fensternah) verschiebbar geführt sind. Diese Führung 9 wird hinreichend stabil ausgelegt, um die Ausführung des Faltvorgangs ohne abteilseitige Abstützung des fensternahen Teils 2F der oberen Liegefläche 2 zu erlauben.

Sie kann z. B. aus einem in die Abteiltrennwand 6 eingelassenen Metall-Nutprofil und darin gleitend verschiebbaren Nutsteinen bestehen. Auch andere Führungsvarianten (z. B. Wälzlagerung) sind selbstverständlich möglich, ohne vom eigentlichen Faltprinzip abzuweichen.

Das seitengangnahe Teilstück 2S erstreckt sich in eine Nische oberhalb des Seitengangs hinein, um in dem wegen der Dachkrümmung eingeschränkten verfügbaren Raum noch eine akzeptable Liegelänge anzubieten.

In der gestreckten Machtstellung sind die beiden Teilstücke in nicht dargestellter Weise im Gelenk sicher miteinander verriegelt, wobei die Gelenkverriegelung in der Art eines Schnappriegels selbsttätig beim Entfalten in Wirkung tritt. Ferner werden zur Unterstützung der wand- bzw. längsseitigen Führung 9 klappbare separate Abstützungen vorgesehen, die sich entweder zur Innendecke des Abteils nach oben erstrecken oder ebenfalls aus der Abteiltrennwand 6 auskragen. In der Tagstellung werden diese nicht weiter dargestellten Abstützungen weggeklappt, so daß sie den Raum oberhalb der Sitzgelegenheiten 7 nicht beeinträchtigen. Es kann auch eine zweite Gleit- oder Rollführung mit vertikalem Abstand zu der Führung 9 vorgesehen werden, um an der Abteiltrennwand 6 eine breitere Stützbasis zu bilden.

Nach manuellem Ausrücken der Gelenkverriegelung durch Reisende oder Zugbegleiter läuft der Faltvorgang wie folgt ab:
- der Mittenbereich mit dem Gelenk 8 senkt sich ab;
- gleichzeitig werden beide Stirnseiten der Liegefläche 2 angehoben, wobei das Teilstück 2S von dem die Decke des Seitengangs bildenden Boden der Bettnische abgehoben wird;
- die Schwenkachse 11 an dem Teilstücken 2F wird in der Führung 9 zu der Schwenkachse 10 am Teilstück 2S und zum Seitengang 5 hin verschoben, bis die Oberseiten der Teilstücke 2S und 2F aufeinanderliegen und die gefaltete Liegefläche 2 ein quaderförmiges Paket mit halbierter Länge bildet (gestrichelte Stellung II). In dieser Stellung wird das Gelenk 8 zweckmäßig wiederum verriegelt.

Im Mittenbereich um das Gelenk 8 ist an der oberen Liegefläche 2 eine Zugfeder angedeutet, die in der Art einer Übertotpunktfeder eine gewisse Vorspannung der Liegefläche 2 in die beiden Endlagen leistet. Anstelle einer Schraubenfeder kann auch eine Gasdruckfeder mit äquivalenten Eigenschaften verwendet werden.

Durch das Absenken des Mittenbereichs kann die Liegefläche 2 länger ausgeführt werden als ohne eine solche Absenkung; ihre fensternahe Stirnseite wird hierbei berührungsfrei entlang der Innendeckenkontur auf einer Bahn geführt, die flacher verläuft als ohne Absenkung bei einer kreisförmigen Schwenkbewegung um das Gelenk 8.

Das komplette Paket kann aus Stellung II um die Schwenkachse 10 als Ganzes gegen den Uhrzeigersinn (Pfeil "A") zum Seitengang hin in eine horizontale Stellung III geklappt werden, wobei die Schwenkachse 11 in einer Bogenkulisse 9B gleitet, die mit der Führung 9 in Verbindung steht.
Diese Variante stellt bei einer Einbett-Nutzung des Abteils 1 eine zusätzliche Gepäckablage auf der Unterseite des Teilstücks 2F der oberen Liegefläche 2 zur Verfügung.
Zum Wegklappen auch der unteren Liegefläche 3 wird das Paket aus Stellung II entlang der Führung 9 in vertikaler Stellung zum Seitengang 5 hin in eine Tagstellung IV parallelverschoben (Pfeil "B").

Auch die untere Liegefläche 3 weist seitengangnah eine Schwenkachse 12 auf. Ein seitengangnahes (Kopf-)Teilstück 3S der unteren Liegefläche 3 - etwa ein Viertel von deren Gesamtlänge - ist hier fest angeordnet. Das größere, fensternahe Teilstück 3F läßt sich um die Schwenkachse 12 durch Anheben ihrer fensternahen Stirnseite ebenfalls gegen den Uhrzeigersinn hochklappen und gelangt hierbei in eine vertikale Tagstellung, in der es die in Stellung IV befindliche gefaltete obere Liegefläche 2 vollständig verdeckt. Die gestrichelt in der Tagstellung angedeutete, mit 3U bezeichnete Unterseite der unteren Liegefläche 3 fluchtet mit der Eckkante der bereits erwähnten Nische und der sich daran anschließenden Abteilwand zum Seitengang hin, so daß die vertikale gestrichelte Linie als Projektion der Eckkante und des abteilseitigen Abschlusses der Nische zu verstehen ist.

Aus der Andeutung der Tiefe der Nische zum Seitengang hin und der Lage der Schwenkachse 10 in drei verschiedenen Stellungen wird deutlich, daß letztere ebenso wie die Schwenkachse 12 der unteren Liegefläche zu jeder Zeit beidseitig - in der Abteiltrennwand 6 und in der Nischenseitenwand - aufgelagert ist.

Die hochgeklappt sichtbare Unterseite 3U wird glatt und je nach Designanforderung mit Dekors ausgeführt, so daß die Reisenden in der Tagstellung der Inneneinrichtung des Oberstockabteils 1 ein gefälliges, glattflächiges Gesamtbild wahrnehmen.

In der Machtstellung stützt sich das fensternahe Ende der unteren Liegefläche auf entsprechende Absätze der Seitenwandverkleidung, die z. B. durch eine geeignete Verlegung von Luft- oder Heizungskanälen gebildet werden.
Die obere Liegefläche 2 wird zum Herstellen der Machtstellung aus Stellung IV in Stellung II - etwa Abteilmitte - gegen einen Anschlag geschoben, entriegelt und dann wie ein sich öffnendes V aufgeklappt. Die Unterseite des Teilstücks 2S senkt sich bei der Schwenkbewegung um die beidseitig gelagerte Achse 10 wieder auf den Boden der Bettnische ab, während die in der Führung 9 geführte Schwenkachse 11 in Richtung der Außenseitenwand gleitet. In der Strecklage des Gelenks 8 tritt wieder dessen selbsttätige Verriegelung in Wirkung.

In einer zweiten Variante der Inneneinrichtung, die in **Figur 2** für ein Oberstockabteil 1 und ein Unterstockabteil 1' skizziert ist, entfällt die Linearführung der Teilstücke 2F und 2S der oberen Liegefläche 2 entlang der Abteiltrennwand 6.
Allgemein werden in Figur 2 für gleiche Bauteile dieselben Bezugszeichen wie in Figur 1 verwendet. Der Seitengang 5 befindet sich rechts von den beiden Abteilen, so daß die Schwenkbewegungen aus der Nacht- in die Tagstellung um die in Liegeflächenquerrichtung verlaufenden Schwenkachsen hier im Uhrzeigersinn verlaufen.

Gleich wie im Beispiel nach Figur 1 ist auch hier die obere Liegefläche 2 etwa mittig durch ein Gelenk 8 geteilt, das in der gestreckten Machtstellung selbsttätig verriegelt wird. Eine ausschwenkbare Stütze 13 stützt die gestreckte Liegefläche 2 an ihrer fensternahen Stirnseite (Teilstück 2F) in horizontaler Stellung ab. An dem seitengangnahen Teilstück 2S ist hier eine feste Schwenkachse 10' vorgesehen, über welche sich dieses Teilstück beidseitig hinauserstreckt, etwa im Verhältnis 1 zu 2 kürzer zum Seitengang 5 hin. Die Schwenkachse 10' ist wie im erstbeschriebenen Ausführungsfall beidseitig, an der Abteiltrennwand 6 und einer Seitenwand einer Nische, aufgelagert. Auch hier fluchtet die vertikal gestellte Unterseite 3U der hochgeklappten unteren Liegefläche 3 mit dem abteilseitigen Abschluß dieser Nische.

Da sich das seitengangnahe Teilstück 2S der Liegefläche 2 beim Wegklappen nach unten dreht, kann im Oberstockabteil 1 der Zwischenboden der Nische oberhalb des Seitengangs 5 noch durch ein kurzes feststehendes drittes Teilstück 2N als Liegefläche genutzt werden, wobei eine Fuge in diesem Bereich in Kauf genommen wird.

Zum Falten und Wegklappen der mit einem Sicherheitsgeländer 14 versehenen oberen Liegefläche 2 muß die Stütze 13 angeklappt und wiederum die Gelenkverriegelung gelöst werden. Der Mittenbereich der Liegefläche 2 senkt sich jetzt ebenfalls ab - Schwenk um die Schwenkachse 10' gegen den Uhrzeigersinn - und ermöglich das Falten der Liegefläche. Gegen ein vollständiges Absinken enthält das Liegeflächengestell wiederum Federn, die eine Drehhemmung in der Achse 10' bewirken und das Anheben der Liegefläche 2 im Uhrzeigersinn erleichtern.

Zum Falten der Liegefläche 2 wird das fensternahe Teilstück 2F im Uhrzeigersinn auf das seitengangnahe Teilstück 2S geklappt, wobei wieder ein "Paket" entsteht, das nun mit Federunterstützung als Ganzes um die Schwenkachse 10' im Uhrzeigersinn zum Seitengang hin weggeklappt werden kann. Durch angedeutete Schwenkradien wird der Bewegungsablauf der Kinematik verdeutlicht.
Durch das temporäre Absenken des Mittenbereichs der oberen Liegefläche 2 wird eine gute Ausnutzung der durch Lichtraumprofile eingeschränkten Innendeckenkontur beim Faltvorgang erreicht. In der Tagstellung ist hier allerdings der Mittenbereich mitsamt dem Gelenk 8 über das Niveau der Nachtstellung angehoben. Die Transversalbewegung gemäß Figur 1 entlang der Führung 9 ist hier durch eine Rotationsbewegung um die Schwenkachse 10' ersetzt.
Auch in dieser Variante kann ähnlich wie in Figur 1 eine horizontale Stellung des Pakets vorgesehen werden, in der die Unterseite des Teilstücks 2F als zusätzliche Gepäckablage dient.

Die untere Liegefläche 3 ist um ihre feste Schwenkachse 12 derart schwenkbar, daß sie in der vertikalen Tagstellung die gefaltete obere Liegefläche 2 vollständig abdeckt und nur ihre Unterseite für die Reisenden sichtbar ist. Abweichend vom Beispiel gemäß Figur 1 ist die untere Liegefläche hier einteilig ausgeführt, wobei aber die Schwenkachse 12 mit Versatz gegenüber der seitengangnahen Stirnseite dieser Liegefläche angeordnet ist - Deren seitengangnaher Teil bewegt sich mithin beim Übergang in die Tagstellung zum Boden hin.
Auch hier wird das Hochklappen von Federkräften unterstützt. Als geeignete Kraftspeicher kommen z. B. Gasdruckfedern oder Schraubenzugfedern in Frage.

## Patentansprüche

1. Inneneinrichtung eines Schlaf- oder Liegeabteils, insbesondere für Eisenbahnfahrzeuge, mit mindestens zwei übereinander angeordneten, Längs- und Stirnseiten aufweisenden Liegeflächen, die zum Gebrauch des Abteils über Tag als Sitzabteil aus einer Machtstellung in eine Tagstellung wegklappbar sind, um Sitzgelegenheiten nutzbar zu machen,
**dadurch gekennzeichnet,**
daß an beiden Liegeflächen (2, 3) je mindestens eine sich parallel zu einer Stirnseite erstreckende Schwenkachse (10, 11, 12; 10') vorgesehen ist und daß zum Herstellen der Tagstellung eine der Liegeflächen (3) um ihre Schwenkachse (12) so vor die weggeklappte andere Liegefläche (2) verschwenkbar ist, daß sie diese verdeckt.

2. Inneneinrichtung nach Anspruch 1,
**dadurch gekennzeichnet,**
daß die zu verdeckende Liegefläche (2) in Tagstellung in mindestens einem, in der gestreckten Tagstellung verriegelbaren Gelenk (8) faltbar ist, dessen Scharnierachse parallel zu der Schwenkachse (10, 10') verläuft.

3. Inneneinrichtung nach Anspruch 2,
**dadurch gekennzeichnet,**
daß das Gelenk (8) zum Falten der Liegefläche (2) wenigstens annähernd in deren Mittenbereich angeordnet ist, so daß die Liegefläche in ein Paket mit halbierter Länge faltbar ist.

4. Inneneinrichtung nach Anspruch 2 oder 3,
**dadurch gekennzeichnet,**
daß die Achse des Gelenks (8) zumindest während des Faltens der Liegefläche (2) gegenüber dem Niveau derselben, in der Nachtstellung befindlichen Liegefläche (2) absenkbar ist.

5. Inneneinrichtung nach Anspruch 2, 3 oder 4,
**dadurch gekennzeichnet,**
daß an der oberen, in dem Gelenk (8) faltbaren Liegefläche (2) ferner zwei beidseits des Gelenks (8) jeweils an einem Teilstück (2S, 2F) angeordnete Schwenkachsen (10, 11) vorgesehen sind, welche gegenüber einer an eine Längsseite dieser Liegefläche (2) angrenzenden Abteiltrennwand (6) in einer Führung (9) zumindest verschiebbar geführt sind.

6. Inneneinrichtung nach Anspruch 2, 3 oder 4,
**dadurch gekennzeichnet,**
daß an der oberen, in dem Gelenk (8) faltbaren Liegefläche nur eine beidseits gelagerte feststehende Schwenkachse (10') vorgesehen ist, um welche die im Gelenk (8) gefaltete Liegefläche (2) als Ganzes zumindest in eine Tagstellung wegklappbar ist, wobei die Achse des Gelenks (8) über das Niveau der Liegefläche in Nachtstellung angehoben wird.

7. Inneneinrichtung nach Anspruch 5 oder 6,
**dadurch gekennzeichnet,**
daß ein Teilstück (2S) der oberen Liegefläche in ausgeklappter Stellung auf einem Boden einer Nische aufliegt und die an diesem Teilstück (2S) vorgesehene Schwenkachse (10, 10') beidseitig sowohl an einer Abteiltrennwand als auch an einer abteilseitigen Seitenwand der Nische aufgelagert ist.

8. Inneneinrichtung nach einem der vorstehenden Ansprüche in einem Fahrzeug mit einem aufeinanderfolgende Abteile verbindenden Seitengang,
**dadurch gekennzeichnet,**
daß die Schwenkachsen (10, 12) zum Wegklappen der Liegeflächen (2, 3) seitengangnah, jedoch in dem Liegebereich zwischen den beiden kurzen Stirnseiten der Liegeflächen (2, 3) angeordnet sind.

9. Inneneinrichtung nach Anspruch 8,
**dadurch gekennzeichnet,**
daß ein seitengangnaher (Kopf-)Teil (3S) der unteren Liegefläche (3) feststeht und die Schwenkachse (12) zwischen dem seitengangnahen Teil (3S) und dem längeren Restteil (3F) der Liegefläche (3) angeordnet ist.

10. Inneneinrichtung nach Anspruch 8,
**dadurch gekennzeichnet,**
daß die untere Liegefläche (3) einteilig um die gegenüber der seitengangnahen Stirnseite zum Abteil hin versetzte Schwenkachse (12) schwenkbar ist, wobei sich ihr seitengangnaher (Kopf-) Teil (3S) beim Übergang in die Tagstellung zum Abteilboden hin bewegt.

## Claims

1. Interior fittings of a sleeping or reclining compartment, particularly for railway vehicles, comprising at least two reclining surfaces which are arranged one above the other, have longitudinal and end sides and for the purpose of using the compartment in the daytime as a sitting compartment can be folded out of a night position into a day position in order to provide seating accommodation, characterized in that on both reclining surfaces (2, 3) at least one swivel axis (10, 11, 12; 10') extending parallel to an end side is provided, and in that for the purpose of obtaining the day position one of the reclining surfaces (3) can be swivelled about its swivel axis (12) to a position in front of the other reclining surface (2), which has been folded away, such that it conceals the latter.

2. Interior fittings according to Claim 1, characterized in that in the day position the reclining surface (2) which is to be concealed can be folded up at at least one joint (8), which can be locked in the extended day position and whose hinge axis extends parallel to the swivel axis (10, 10').

3. Interior fittings according to Claim 2, characterized in that the joint (8) for folding up the reclining surface (2) is arranged at least approximately in the region of the centre of the latter, so that the reclining surface can be folded up into a half-length package.

4. Interior fittings according to Claim 2 or 3, characterized in that, at least during the folding-up of the reclining surface (2), the axis of the joint (8) can be lowered relative to the level of said reclining surface (2) situated in the night position.

5. Interior fittings according to Claim 2, 3 or 4, characterized in that on the upper reclining surface (2), which can be folded up at the joint (8), there are also provided two swivel axes (10, 11) which are each arranged, on both sides of the joint (8), on a respective portion (2S, 2F) and which are guided in a guide (9), at least for sliding, relative to a compartment partition (6) adjoining one longitudinal side of said reclining surface (2).

6. Interior fittings according to Claim 2, 3 or 4, characterized in that on the upper reclining surface, which can be folded up at the joint (8), there is provided only one fixed swivel axis (10'), which is mounted on both sides and about which the reclining surface (2) folded up on the joint (8) can be folded away as a whole, at least into a day position, the axis of the joint (8) being raised above the level of the reclining surface in the night position.

7. Interior fittings according to Claim 5 or 6, characterized in that in the folded-out position a portion (2S) of the upper reclining surface rests on the bottom of a niche and the swivel axis (10, 10') provided on said portion (2S) is supported on both sides both on a compartment partition and on a side wall of the niche on the compartment side.

8. Interior fittings according to one of the preceding claims, in a vehicle provided with a side corridor connecting successive compartments, characterized in that the swivel axes (10, 12) for folding away the reclining surfaces (2, 3) are arranged near the side corridor but in the reclining region between the two short end sides of the reclining surfaces (2, 3).

9. Interior fittings according to Claim 8, characterized in that a (head) part (3S), near the side corridor, of the lower reclining surface (3) is fixed and the swivel axis (12) is arranged between the part (3S) near the side corridor and the longer remaining part (3F) of the reclining surface (3).

10. Interior fittings according to Claim 8, characterized in that the lower reclining surface (3) is swivellable as a single part about the swivel axis (12), which is offset, relative to the end side near the side corridor, towards the compartment, its (head) part (3S) near the side corridor moving towards the compartment floor when passing into the day position.

## Revendications

1. Disposition interne d'un compartiment pour dormir ou se reposer, en particulier pour des voitures de chemin de fer, avec au moins deux couchettes disposées l'une au-dessus de l'autre présentant des côtés longitudinaux et terminaux, qui peuvent être repliées d'une position de nuit à une position de jour pour l'utilisation du compartiment comme compartiment à places assises pendant la journée afin d'utiliser des possibilités de sièges, caractérisée en ce qu'à chacune des deux couchettes (2, 3) il est prévu au moins un axe de basculement (10, 11, 12; 10') s'étendant parallèlement à un côté terminal et en ce que, pour obtenir la position de jour, une des couchettes (3) peut basculer autour de son axe de basculement (12), devant l'autre couchette (2) repliée, de telle façon qu'elle recouvre celle-ci.

2. Disposition interne suivant la revendication 1, caractérisée en ce que la couchette à recouvrir (2) en position de jour est pliable en au moins une articulation (8) verrouillable dans la position de jour étendue, dont l'axe de pivotement est parallèle à l'axe de basculement (10, 10').

3. Disposition interne suivant la revendication 2, caractérisée en ce que l'articulation (8) pour plier la couchette (2) est disposée au moins approximativement au milieu de celle-ci, de telle façon que la couchette soit pliable en un paquet de longueur réduite de moitié.

4. Disposition interne suivant la revendication 2 ou 3, caractérisée en ce que l'axe de l'articulation (8) peut, au moins pendant le pliage de la couchette (2), être abaissé par rapport au niveau de cette même couchette (2) se trouvant en position de nuit.

5. Disposition interne suivant la revendication 2, 3 ou 4, caractérisée en ce qu'à la couchette supérieure (2), pliable à l'articulation (8), il est en outre prévu deux axes de basculement (10, 11) disposés de part et d'autre de l'articulation (8) chacun dans une partie (2S, 2F), qui sont guidés dans un guidage (9) de façon au moins coulissante par rapport à une cloison de séparation du compartiment (6) voisin d'un côté longitudinal de cette couchette (2).

6. Disposition interne suivant la revendication 2, 3 ou 4, caractérisée en ce qu'à la couchette supérieure (2), pliable à l'articulation (8), il est prévu seulement un axe de basculement (10') immobile supporté des deux côtés, autour duquel la couchette (2) pliée à l'articulation (8) peut être repliée comme un tout dans une position de jour, l'axe de l'articulation (8) étant relevé au-dessus du niveau de la couchette en position de nuit.

7. Disposition interne suivant la revendication 5 ou 6, caractérisée en ce qu'une partie (2S) de la couchette supérieure en position dépliée repose sur un fond d'une niche et l'axe de basculement (10, 10') prévu dans cette partie (2S) est appuyé des deux côtés aussi bien à une cloison de séparation du compartiment qu'à une paroi latérale de la niche du côté du compartiment.

8. Disposition interne suivant l'une quelconque des revendications précédentes dans une voiture avec un couloir latéral reliant des compartiments successifs, caractérisée en ce que les axes de basculement (10, 12) pour le repliage des couchettes (2, 3) sont disposés à proximité du couloir, mais cependant dans la zone de repos entre les deux côtés terminaux courts des couchettes (2, 3).

9. Disposition interne suivant la revendication 8, caractérisée en ce qu'une partie (de tête) (3S) de la couchette inférieure (3) proche du couloir latéral est immobile et l'axe de basculement (12) est disposé entre la partie proche du couloir latéral (3S) et la partie restante plus longue (3F) de la couchette (3).

10. Disposition interne suivant la revendication 8, caractérisée en ce que la couchette inférieure (3) peut basculer d'une seule pièce autour de l'axe de basculement (12) décalé vers le compartiment par rapport au côté terminal proche du couloir latéral, sa partie (de tête) (3S) proche du couloir latéral se déplaçant vers le sol du compartiment lors du passage à la position de jour.
